# EUROPÄISCHE PATENTSCHRIFT

(11) **EP 1 705 339 B1**
(45) Veröffentlichungstag und Bekanntmachung des Hinweises auf die Patenterteilung: **30.11.2016**
(21) Anmeldenummer: 06110741.3
(22) Anmeldetag: 07.03.2006
(51) Int. Cl.: F01D 5/08

(54) **Rotorwelle, insbesondere für eine Gasturbine**
Rotor shaft, in particular for a gas turbine
Arbre de rotor, particulièrement pour une turbine à gaz

(30) Priorität: 23.03.2005 CH 5042005
(43) Veröffentlichungstag der Anmeldung: 27.09.2006
(73) Patentinhaber: General Electric Technology GmbH, 5400 Baden (CH)
(72) Erfinder: Wiebe, Markus, Roland, 5423 Freienwil (CH); Kramer, Thomas, 5408 Ennetbaden (CH); Kiewel, Holger, 5200 Brugg (CH)
(74) Vertreter: Bernotti, Andrea

(56) Entgegenhaltungen:
- EP-A- 0 814 233
- EP-A- 0 859 127
- EP-A- 1 234 949
- DE-A1- 2 947 521
- DE-A1- 3 047 514
- DE-A1- 3 310 529
- DE-A1- 3 713 923
- DE-A1- 4 428 207
- FR-A1- 2 614 654

## Beschreibung

### TECHNISCHES GEBIET

Die vorliegende Erfindung bezieht sich auf das Gebiet der rotierenden Maschinen. Sie betrifft eine Rotorwelle, insbesondere für eine Gasturbine, gemäss dem Oberbegriff des Anspruchs 1.

### STAND DER TECHNIK

Bei thermisch und mechanisch hochbelasteten Maschinen, wie sie beispielsweise Verdichter, Gasturbinen oder Dampfturbinen darstellen, ist es wünschenswert, durch eine geeignete konstruktive Auslegung der einzelnen Maschinen- und Anlagenteile mechanische Spannungen zu verringern.

So ist es aus dem Stand der Technik beispielsweise bekannt (siehe die EP-A1-0 945 594 oder die US-B1-6,478,539) bei den Laufschaufeln von Gasturbinen den Übergang vom Schaufelblatt zur darunterliegenden, anschliessenden Plattform der Schaufel mit einer vorausbestimmten, vorzugsweise elliptischen Krümmungskontur auszubilden, wobei die grosse Hauptachse in radialer Richtung verläuft und die kleine Hauptachse parallel zur Oberfläche der Plattform orientiert ist.

Weiterhin ist es aus der US-B1-6,237,558 bekannt, bestimmte, bezüglich mechanischer Spannungen kritische Stellen des Kurbelgehäuses einer Verbrennungskraftmaschine mit einer Krümmung zu versehen, die einem Kegelschnitt (Ellipse, Hyperbel, Parabel) folgt.

Nicht nur die Laufschaufeln von Turbinen sind aufgrund der hohen Drehzahlen hohen mechanischen Belastungen ausgesetzt, sondern auch die Rotorwelle selbst. Kritische Stellen sind dabei vor allem die auf dem äusseren Umfang angeordneten Nute in der Rotorwelle, die in axialer Richtung verlaufend oder ringförmig umlaufend beispielsweise zur Aufnahme der Schaufelfüsse der Laufschaufeln oder als Teil einer Wellendichtung vorgesehen sein können. Bei solchen Nuten hängen die in der Nut auftretenden Spannungen massgeblich von der Querschnittskontur ab. Aus der GB-A-2 265 671 oder der US-A-4,818,182 sind ringförmig umlaufende Nuten zur Befestigung von Laufschaufeln bekannt, die eine abgerundete Querschnittskontur aufweisen. Angaben über die Art des Krümmungsverlaufs bzw. den Einfluss der Kontur auf die Spannungen in der Nut werden nicht gemacht.

Aus der DE3047514 ist beispielsweise eine Rotorscheibe mit einer in der Rotorscheibe angeordneten elliptischen Kühlluftöffnung bekannt. Im thermisch besonders belasteten Teil des Rotors, dem Turbinenteil, werden häufig zusätzliche Kühlungsmassnahmen vorgesehen, um bei den hohen Heissgastemperaturen eine ausreichende Standzeit des verwendeten Materials zu erreichen. Zu derartigen Kühlmassnahmen gehören Kühlluftkanäle, die näherungsweise in radialer Richtung von innen nach aussen durch die Rotorwelle verlaufen und Kühlluft von einer innenliegenden Kühlluftzuführung zur Oberfläche der Rotorwelle führen. Derartige Kühlluftkanäle stellen jedoch mechanische Schwächungen der Rotorwelle dar, die sich bei den hohen Temperaturen und Fliehkräften und bei den wechselnden Belastungen nachteilig auswirken können.

### DARSTELLUNG DER ERFINDUNG

Es ist Aufgabe der Erfindung, eine solche mit radialen Kühlluftkanälen ausgestattete Rotorwelle so auszulegen, dass die Schwächungen der Rotorwelle durch die Kühlluftkanäle minimiert oder zumindest deutlich verringert werden.

Die Aufgabe wird durch die Gesamtheit der Merkmale des Anspruchs 1 gelöst. Ein wesentlicher Punkt der vorliegenden Lösung besteht darin, dass die Kühlluftkanäle zur Verminderung von mechanischen Spannungen einen elliptischen Querschnitt aufweisen.

Die Rotorwelle weist ferner einen Verdichterteil und einen Turbinenteil auf und die Kühlluftkanäle sind im Turbinenteil angeordnet. Zusätzlich weist der Turbinenteil mehrere in axialer Richtung hintereinander angeordnete Rotorscheiben für die Befestigung von Laufschaufeln auf, wobei die Kühlluftkanäle zwischen benachbarten Rotorscheiben angeordnet sind. Eine Ausgestaltung der Erfindung ist dadurch gekennzeichnet, dass die Kühlluftkanäle über den Umfang der Rotorwelle verteilt angeordnet sind, und dass der elliptische Querschnitt der Kühlluftkanäle jeweils so orientiert ist, dass die grosse Hauptachse in Umfangsrichtung und die kleine Hauptachse in axialer Richtung ausgerichtet sind.

Insbesondere ist es denkbar, dass im Inneren der Rotorwelle konzentrisch zur Rotorachse Hohlräume ausgebildet sind, und dass die Kühlluftkanäle von wenigstens einem der Hohlräume ausgehen und über diesen Hohlraum mit der Kühlluftzuführung in Verbindung stehen. Es ist dann besonders günstig, dass die Hohlräume zur Verminderung von mechanischen Spannungen am äusseren Umfang zumindest abschnittweise eine elliptische Querschnittskontur aufweisen, wobei sich vorzugsweise die Querschnittskontur am äusseren Umfang aus zwei elliptischen Abschnitten zweier gegeneinander verkippten Ellipsen zusammensetzt, deren grosse Hauptachsen annähernd in radialer Richtung orientiert sind.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: in einer perspektivischen Seitenansicht eine Rotorwelle (ohne Beschaufelung) mit Kühlluftkanälen im Turbinenteil gemäss einem Ausführungsbeispiel der vorliegenden Erfindung;
- Fig. 2: einen Längsschnitt durch die Rotorwelle aus Fig. 1 im Bereich des Turbinenteils;
- Fig. 3: den Blick auf einen mit herkömmlichen Kühlluftkanälen ausgestatteten Turbinenteil einer Rotorwelle;
- Fig. 4: in einer zu Fig. 3 vergleichbaren Darstellung eine Rotorwelle gemäss einem Ausführungsbeispiel der Erfindung; und
- Fig. 5: im Längsschnitt eine Rotorwelle mit innenliegenden Hohlräumen, die gemäss einem anderen Ausführungsbeispiel der Erfindung am äusseren Umfang mit einer abschnittsweise elliptischen Querschnittskontur versehen sind.

### WEGE ZUR AUSFÜHRUNG DER ERFINDUNG

In Fig. 1 in einer perspektivischen Seitenansicht eine Rotorwelle 10 (ohne Beschaufelung) einer Gasturbine wiedergegeben. Die zur Rotorachse (17 in Fig. 2) rotationssymmetrische Rotorwelle 10 ist unterteilt in einen Verdichterteil 11 und einen Turbinenteil 12. Zwischen den beiden Teilen 11 und 12 ist innerhalb der Gasturbine die Brennkammer angeordnet, in welche die im Verdichterteil 11 verdichtete Luft eingeführt wird, und aus der das Heissgas durch den Turbinenteil 12 strömt. Der Turbinenteil 12 weist in axialer Richtung hintereinander angeordnet mehrere Rotorscheiben 13 auf, in denen gemäss Fig. 3, 4 über den Umfang verteilt axial ausgerichtete Aufnahmeschlitze 21 zur Aufnahme von entsprechenden Laufschaufeln ausgebildet sind. Die Halterung der Schaufelfüsse in den Aufnahmeschlitzen 21 erfolgt in üblicher Weise durch Formschluss mittels einer tannenbaumartigen Querschnittskontur. Im Verdichterteil 11 sind gemäss Fig. 5 umlaufende Umfangsnuten 18 vorgesehen, in denen die Beschaufelung des Verdichterteils befestigt wird.

Im thermisch stark belasteten Turbinenteil 12 ist über den Umfang verteilt zwischen benachbarten Rotorscheiben eine Vielzahl von Kühlluftkanälen 14 vorgesehen, die von einem im Inneren der Rotorwelle 10 ausgebildeten Hohlraum 15 annähernd radial nach aussen abgehen und an der Oberfläche der Rotorwelle 10 in den Aussenraum münden (Fig. 2). Der Hohlraum 15 steht in Verbindung mit einer zentralen, in axialer Richtung verlaufenden Kühlluftzuführung 16. Während in früheren Konstruktionen (Fig. 3) die Kühlluftkanäle (14') einen kreisrunden Querschnitt aufwiesen, haben die Kühlluftkanäle 14 in der neuen Konfiguration der Fig. 4 aus Gründen der mechanischen Stabilität einen elliptischen Querschnitt. Der elliptische Querschnitt der Kühlluftkanäle 14 kann bereits beim Giessen der Rotorwelle vorgegeben werden. Es ist aber auch denkbar, einen solchen Querschnitt durch spezielle Bearbeitungsverfahren wie Erodieren in die Rotorwelle 10 einzubringen.

Wie in Fig. 4 deutlich erkennbar ist, sind die Ellipsen des Kanalquerschnitts der Kühlluftkanäle 14 so orientiert, dass die grossen Hauptachsen in Umfangsrichtung orientiert sind, während die kleinen Hauptachsen parallel zur Rotorachse 17 liegen. Hierdurch wird eine maximale Reduktion der mechanischen Spannungen erreicht. Es versteht sich von selbst, dass die Vorteile eines elliptischen Querschnitts nicht auf Kühlluftkanäle in der Rotorwelle selbst beschränkt sind, sondern auch für Kühlluftkanäle gelten, die an anderen Teilen des Rotors wie Laufschaufeln oder dgl. angeordnet sind.

Der zur Rotorachse 17 konzentrisch ausgebildete Hohlraum 15 ist ebenfalls in seinem Querschnittsprofil im Hinblick auf die auftretenden mechanischen Spannungen optimiert. Die Optimierung des Querschnittprofils erfolgt in der in Fig. 5 für weitere Hohlräume 19, 20 im Verdichterteil 11 dargestellten Weise derart, dass die Randkontur am äusseren Umfang des Hohlraums 15, 19, 20 zumindest abschnittweise elliptisch ausgebildet ist. Insbesondere setzt sich die Querschnittskontur am äusseren Umfang - wie dies für den Hohlraum 20 in Fig. 5 dargestellt ist - aus zwei elliptischen Abschnitten zweier gegeneinander verkippten Ellipsen E1, E2 (in Fig. 5 gestrichelt eingezeichnet) zusammen, deren grosse Hauptachsen annähernd in radialer Richtung orientiert sind. Eine solche Formgebung für die im Inneren der Rotorwelle 10 vorhandenen Hohlräume ist nicht nur im Zusammenhang mit den Kühlluftkanälen 14 im Turbinenteil vorteilhaft, sondern kann auch bei anderen Hohlräumen 19, 20 eingesetzt werden, die sich beispielsweise im Verdichterteil 11 der Rotorwelle 10 befinden.

### BEZUGSZEICHENLISTE

- 10: Rotorwelle (Gasturbine)
- 11: Verdichterteil
- 12: Turbinenteil
- 13: Rotorscheibe
- 14, 14': Kühlluftkanal
- 15: Hohlraum
- 16: Kühlluftzuführung
- 17: Rotorachse
- 18: Umfangsnut (umlaufend)
- 19,20: Hohlraum
- 21: Aufnahmeschlitz (axial)
- E1, E2: Ellipse

## Patentansprüche

1. Rotorwelle (10), insbesondere für eine Gasturbine, bei welcher Kühlluftkanäle (14) vorgesehen sind, die im wesentlichen in radialer Richtung von innen nach aussen verlaufen und mit einer im Inneren der Rotorwelle (10) vorhandenen Kühlluftzuführung (16) in Verbindung stehen, wobei die Kühlluftkanäle (14) zur Verminderung von mechanischen Spannungen einen elliptischen Querschnitt aufweisen, und die Rotorwelle (10) einen Verdichterteil (11) und einen Turbinenteil (12) aufweist, und die Kühlluftkanäle (14) im Turbinenteil (12) angeordnet sind, **dadurch gekennzeichnet, dass** der Turbinenteil (12) mehrere in axialer Richtung hintereinander angeordnete Rotorscheiben (13) für die Befestigung von Laufschaufeln aufweist, und dass die Kühlluftkanäle (14) zwischen benachbarten Rotorscheiben (13) angeordnet sind.

2. Rotorwelle nach Anspruch 1, **dadurch gekennzeichnet, dass** die Kühlluftkanäle (14) über den Umfang der Rotorwelle (10) verteilt angeordnet sind, und dass der elliptische Querschnitt der Kühlluftkanäle (14) jeweils so orientiert ist, dass die grosse Hauptachse in Umfangsrichtung und die kleine Hauptachse in axialer Richtung ausgerichtet sind.

3. Rotorwelle nach einem der Ansprüche 1 und 2, **dadurch gekennzeichnet, dass** im Inneren der Rotorwelle (10) konzentrisch zur Rotorachse (17) Hohlräume (15, 19, 20) ausgebildet sind, und dass die Kühlluftkanäle (14) von wenigstens einem der Hohlräume (15, 19, 20) ausgehen und über diesen Hohlraum (15) mit der Kühlluftzuführung (16) in Verbindung stehen.

4. Rotorwelle nach Anspruch 3, **dadurch gekennzeichnet, dass** die Hohlräume (15, 19, 20) zur Verminderung von mechanischen Spannungen am äusseren Umfang zumindest abschnittweise eine elliptische Querschnittskontur (E1, E2) aufweisen.

5. Rotorwelle nach Anspruch 4, **dadurch gekennzeichnet, dass** die Querschnittskontur am äusseren Umfang sich aus zwei elliptischen Abschnitten zweier gegeneinander verkippten Ellipsen (E1, E2) zusammensetzt, deren grosse Hauptachsen annähernd in radialer Richtung orientiert sind.

## Claims

1. Rotor shaft (10), in particular for a gas turbine, in which cooling air channels (14) are provided which run substantially in a radial direction from inside to outside and are connected to a cooling air supply (16) present inside the rotor shaft (10), wherein the cooling air channels (14) have an elliptical cross-section to reduce mechanical stresses, and the rotor shaft (10) comprises a compressor part (11) and a turbine part (12), and the cooling air channels (14) are arranged in the turbine part (12), **characterised in that** the turbine part (12) comprises a plurality of rotor discs (13) arranged behind each other in the axial direction for fixing of rotor vanes, and that the cooling air channels (14) are arranged between adjacent rotor discs (13).

2. Rotor shaft according to claim 1, **characterised in that** the cooling air channels (14) are distributed over the circumference of the rotor shaft (10), and that the elliptical cross-section of the cooling channels (14) is oriented in each case such that the long main axis is oriented in the circumferential direction and the small main axis in the axial direction.

3. Rotor shaft according to one of claims 1 and 2, **characterised in that** cavities (15, 19, 20) are formed inside the rotor shaft (10) concentrically to the rotor axis (17), and that the cooling air channels (14) start from at least one of the cavities (15, 19, 20) and are connected to the cooling air supply (16) via said cavity (15).

4. Rotor shaft according to claim 3, **characterised in that** to reduce mechanical stresses on the outer periphery, the cavities (15, 19, 20) at least in portions have an elliptical cross-section contour (E1, E2).

5. Rotor shaft according to claim 4, **characterised in that** on the outer periphery, the cross-section contour is composed of two elliptical portions of two ellipses (E1, E2) tilted relative to each other, the long main axes of which are oriented approximately in the radial direction.

## Revendications

1. Arbre de rotor (10), plus particulièrement pour une turbine à gaz, dans laquelle des canaux d'air de refroidissement (14) sont prévus, qui s'étendent globalement dans la direction radiale de l'intérieur vers l'extérieur et qui sont reliés avec une alimentation en air de refroidissement (16) existant à l'intérieur de l'arbre du rotor (10), les canaux d'air de refroidissement (14) présentant, pour la réduction des contraintes mécaniques, une section elliptique et l'arbre de rotor (10) comprenant une partie de compresseur (11) et une partie de turbine (12) et les canaux d'air de refroidissement (14) étant disposés dans la partie de turbine (12), **caractérisé en ce que** la partie de turbine (12) comprend plusieurs disques de rotor (13) disposés les uns derrière les autres dans la direction axiale pour la fixation de pales et **en ce que** les canaux d'air de refroidissement (14) sont disposés entre des disques de rotor (13) adjacents.

2. Arbre de rotor selon la revendication 1, **caractérisé en ce que** les canaux d'air de refroidissement (14) sont répartis sur la circonférence de l'arbre de rotor (10) et **en ce que** la section elliptique des canaux d'air de refroidissement (14) est orientée de façon à ce que le grand axe principal soit orienté dans la direction circonférentielle et le petit axe principale soit orienté dans la direction axiale.

3. Arbre de rotor selon l'une des revendications 1 et 2, **caractérisé en ce que**, à l'intérieur de l'arbre de rotor (10), se trouvent des espaces creux (15, 19, 20) concentriques par rapport à l'axe du rotor (17) et **en ce que** les canaux d'air de refroidissement (14) sortent d'au moins un des espaces creux (15, 19, 20) et sont reliés, par l'intermédiaire de cet espace creux (15), avec l'alimentation en air de refroidissement (16).

4. Arbre de rotor selon la revendication 3, **caractérisé en ce que** les espaces creux (15, 19, 20) présentent, pour la réduction des contraintes mécaniques sur la circonférence externe, au moins partiellement un contour de section elliptique (E1, E2).

5. Arbre de rotor selon la revendication 4, **caractérisé en ce que** le contour de section sur la circonférence externe est constitué de deux portions elliptiques de deux ellipses (E1, E2) basculées l'une contre l'autre, dont les grands axes principaux sont orientés approximativement dans la direction radiale.
